# EUROPÄISCHE PATENTSCHRIFT

(11) **EP 0 101 895 B1**
(45) Veröffentlichungstag und Bekanntmachung des Hinweises auf die Patenterteilung: **22.03.1989**
(21) Anmeldenummer: 83107156.8
(22) Anmeldetag: 21.07.1983
(51) Int. Cl.: G10K 11/00

(54) **Vorrichtung zur Erzeugung von Hall für analoge Tonsignale und Verfahren zu deren Betrieb**
Reverberation generation method and device for analoqous tone signals
Dispositif et procédé pour générer la réverbération des signaux tonales analogues

(30) Priorität: 27.08.1982 DE 3231925
(43) Veröffentlichungstag der Anmeldung: 07.03.1984
(73) Patentinhaber: Franz, Reinhard, D-56281 Emmelshausen (DE)
(72) Erfinder: Franz, Reinhard, D-5401 Emmelshausen (DE); Dittmar, Wilfried, Dipl.-Ing., D-5401 Halsenbach (DE); Scheidegger, Christian, Dipl.-Phys., D-5401 Emmelshausen (DE)
(74) Vertreter: Knoblauch, Ulrich, Dr.-Ing.

(56) Entgegenhaltungen:
- FR-A- 2 277 488
- POLYTECHNISCH TIJDSCHRIFT GELUID EN TRILLING, Band 35, Juni 1980, pp. 80-84, DELFT (NL), D. GRIESINGER: "Programmeerbare digitale nagalm"
- RADIOMENTOR ELECTRONIC, Band 42, no. 1, Januar 1976, pp. 023-026, BERLIN (DE), K. BÄDER et al.: "Klangumformung durch Computer"
- STUDIO (Sonderdruck Sept. 80), AUDIO Export Georg NEUMANN & Co., GmbH (LEXIKON 224 DIGITALES HALLGERÄT)

## Beschreibung

Die Erfindung bezieht sich auf eine Vorrichtung zur Erzeugung von Hall für analoge Tonsignale, mit einem A/D-Wandler zur Umwandlung der analogen Tonsignale in digitale Tondaten, einer Verarbeitungseinheit zur Behandlung der digitalen Tondaten, einem D/A-Wandler zur Rückwandlung der behandelten digitalen Tondaten und einem Mikroprozessor, wobei die Verarbeitungseinheit einen Tondaten-Speicher und einen 16-Bit-Rechner für Additionen und Multiplikationen aufweist, die mit Leitungen für die digitalen Tondaten verbunden sind, und ein Verfahren zum Betrieb dieser Vorrichtung.

Bei einer bekannten Vorrichtung dieser Art (digitales Hallgerät «Lexicon 224») wird der gewünschte Hall dadurch erzeugt, daß mehrere Allpaß-Filter-Berechnungen nacheinander erfolgen, wobei die Tondaten, die zu unterschiedlichen zeiten gespeichert worden sind, addiert werden, nachdem sie teilweise zuvor mit einem Verstärkungsfaktor kleiner als 1 multipliziert worden sind. Sämtliche Rechenarbeitsgänge müssen innerhalb eines Arbeitstaktes der Wandler durchgeführt sein. Da zur einwandfreien Nachbildung der Analogsignale durch Digitaldaten die Taktzeiten klein gehalten werden müssen, andererseits aber die Rechenvorgänge wegen der zahlreichen Multiplikationen eine große Zahl von Einzelschritten erfordern, weist die Verarbeitungseinheit einen als Arithmetik-Prozessor ausgebildeten Rechner mit sehr hoher Taktfrequenz und einen dieser Frequenz angepaßten Tondaten-Speicher auf. Beides sind sehr aufwendige Baugruppen, so daß die Hallvorrichtung insgesamt sehr teuer ist. Außerhalb des Leitungssystems der digitalen Tondaten gibt es einen Mikroprozessor, der mit einem Fernbedienungsteil, der Zeitsteuerung der Verarbeitungseinheit, einem Programmspeicherteil und ggf. weiteren Steuereinrichtungen verbunden ist. Er dient zur Auswahl und Beeinflussung des Hallprogramms unter Berücksichtigung der Einstellungen des Fernbedienungsteils.

Eine andere bekannte Hallerzeugungsvorrichtung (DE-A 24 31 989) arbeitet ebenfalls mit digitalen Tondaten, wobei im Ausführungsbeispiel der Eingangs-AID-Wandler für 14 Bit und der Ausgangs-D/A-Wandler für 15 Bit ausgelegt ist. In einer Additionsstufe werden den momentanen Tondaten zwischengespeicherte, also verzögerte Tondaten zugefügt, die um jeweils eine Quantisierungsstufe vermindert sind. Diese Verminderung um eine Stufe ist zwar rechentechnisch leicht zu bewerkstelligen, führt aber lediglich zu einer linearen Degression. Dies steht im Gegensatz zu der exponentiellen Degression, wie sie mit Hilfe der Allpaßberechnungen durch Multiplikation mit einem Faktor kleiner als 1 erzielbar ist.

Der Erfindung liegt die Aufgabe zugrunde, eine Vorrichtung der eingangs beschriebenen Art anzugeben, die zur Erzeugung des gewünschen Halls einen wesentlich einfacheren Aufbau hat und daher auch preiswerter hergestellt werden kann.

Diese Aufgabe wird erfindungsgemäß dadurch gelöst, daß die Wandler für die Verarbeitung von 12- oder 14-Bit-Tondaten ausgelegt sind und daß der steuernde Mikroprozessor mit den Leitungen für die digitalen Tondaten verbunden, für eine interne 16-Bit-Verarbeitung ausgelegt und als Rechner für Allpaß-Berechnungen verwendet ist, der Multiplikationen, die auf betimmte Werte beschränkt sind, die sich aus ganz wenigen Schritten ergeben, wie 0,5, 0,625, 0,75, 0875, durch Verschieben und gegebenenfalls Addieren von Digitalwerten ausführt.

Mikroprozessoren haben eine vergleichsweise geringe Taktfrequenz. Wenn mit ihrer Hilfe zwei Digitalwerte multipliziert werden sollen, könnten innerhalb eines Arbeitstakts der Wandler höchstens ein oder zwei Multiplikationen durchgeführt werden, das für die Hallerzeugung unzureichend ist. Wenn aber die Multiplikation auf bestimmte Werte beschränkt wird, nämlich diejenigen, die sich durch Verschieben und ggf. Addieren, also Summieren oder Subtrahieren, ergeben, erfordern diese Multiplikationen nur ganz wenige Schritte. Die Taktfrequenz eines üblichen Mikroprozessors reicht daher aus, die erforderliche Zahl von Multiplikationen und sonstigen Rechenarbeitsgängen innerhalb eines Arbeitstaktes der Wandler durchzuführen.

Da die Wandler für die Verarbeitung von 12-Bit oder 14-Bit-Tondaten ausgelegt sind, ergibt sich eine besonders genaue Nachbildung der analogen Tonsignale durch digitale Tondaten. Weil der Mikroprozessor für eine interne 16-Bit-Verarbeitung ausgelegt ist, kann er auch die mit diesen 12-oder 14-Bit-Tondaten die erforderlichen Allpaß- Berechnungen, die in der Additionsstufe einen «overflow» ergeben können, durchführen.

Da der Mikroprozessor nicht nur Steuerungsaufgaben versteht, sondern auch als Rechner arbeitet, kann der bisher verwendete Spezialrechner (Arithmetik-Prozessor) hoher Taktfrequenz entfallen. Darüber hinaus kann mit einem normalen, lediglich der Taktfrequenz eines Mikroprozessors angepaßten Tondaten-Speicher gearbeitet werden. Infolgedessen kommt man mit einfachen Bauelementen aus, die in großer Stückzahl am Markt zur Verfügung stehen. Dementsprechend kann die Vorrichtung mit geringerem Kostenaufwand hergestellt werden.

Es genügt, wenn der Mikroprozessor Anschlüsse für 8 Tondaten-Leitungen aufweist. 12-Bit-Tondaten werden dann in zwei Schritten übertragen.

Bei einer bevorzugtenAusführungsform ist dafür gesorgt, daß der Mikroprozessor zum Abruf verschiedener Hall-Programme aus einem Programmspeicher mit einer Fortschaltvorrichtung versehen ist, die einen Rückstell-Anschluß (Reset), der zur Ansteuerung des ersten Programms dient, und einen Weiterschalt-Anschluß (Interrupt), der zur Ansteuerung des jeweils nächsten Programms dient, aufweist. Durch eine sehr einfache Ansteuerung ist es daher möglich, eines von mehreren Hall-Programmen auszuwählen.

Es empfiehlt sich, daß im Eingangskreis der analogen Tonsignale eine Kompressorschaltung zur physiologischen Anpassung des Hallsignals vorgesehen ist. Auf diese Weise wird eine gehörrichtige Anhebung des Hallanteils bei kleinen Lautstärken bewirkt.

Günstig ist es auch, daß im Eingangskreis der analogen Tonsignale eine Emphasisschaltung und im Ausgangskreis der analogen Tonsignale eine diese Emphasis kompensierende Deemphasisschaltung vorgesehen ist. Dies ergibt eine optimale Ausnutzung der Wandler für mittlere und hohe Frequenzen.

Desweiteren kann im Ausgangskreis der analogen Tonsignale eine Squelch-Schaltung zur Unterdrückung kleinster Amplituden vorgesehen sein. Diese unterdrückt die Ausgangssignale sobald ein vorgegebener Pegel unterschritten ist. Damit wird ein unerwünsches Quantisierungsrauschen und eine störende Quantisierungsverzerrung unterbunden.

Ein Verfahren zum Betrieb dieser Vorrichtung, bei dem jeweils mehrere Allpaß-Filter-Berechnungen unter Multiplikation mit einem Verstärkungsfaktor kleiner 1 erfolgen, ist dadurch gekennzeichnet, daß alle Multiplikationen mit demselben Verstärkungsfaktor erfolgen. Auf diese Weise können alle digitalen Tondaten in der gleichen Weise behandelt werden, was erhebliche Vereinfachungen mit sich bringt.

Insbesondere sollten die Multiplikationen mit dem Verstärkungsfaktor 0,75 erfolgen. Dieser Wert führt mit dem kleinstmöglichen Zeitaufwand, nämlich zweimaligem Verschieben der digitalen Tondaten und einmaligem Addieren der verschobenen Daten, zu sehr ansprechenden Hall-Ergebnissen. Es kommen aber auch andere Verstärkungsfaktoren, wie 0,5 oder 0,625 oder 0,875 u. dgl. in Betracht.

Empfehlenswert ist es, daß vier Allpaß-Filter-Berechnungen nacheinander erfolgen. Dies ergibt einen sehr ausgeprägten Hall. Die vier Berechnungen lassen sich unter Berücksichtigung der zuvor beschriebenen Maßnahmen bei heute auf dem Markt befindlichen Mikroprozessoren gerade noch durchführen.

Eine weitere vorteilhafte Maßnahme besteht darin, daß die nacheinander am A/D-Wandler auftretenden digitalen Tondaten unter zyklisch wiederkehrenden Adressen in den Tondaten-Speicher eingelesen werden, die Adressen der für die einzelnen Allpaß-Filter-Berechnungen aufzurufenden Tondaten durch eine fortschaltbare Basiszahl bzw. sich hiervon durch fest eingegebene Substraktionswerte unterscheidende Hilfszahlen bstimmt werden, die Basiszahl zyklisch bis zur doppelten Adressenzahl des Tonsignal-Speichers fortgeschaltet wird und als Adressen die um die erste Binärstelle verkürzten Basis- bzw. Hilfszah-, ` len verwendet werden. Durch die Ausnutzung unvollständiger Adressendekodierung om Mikroprozessor zum Tondaten-Speicher gelingt es, während des gesamten Betriebes mit Hilfe desselben Subtraktions-Arbeitsganges aus der fortschaltbaren Basiszahl sämtliche erforderlichen Adressen zu gewinnen.

Die Erfindung wird nachstehend anhand eines in der Zeichnung dargestellten, bevorzugten Ausführungsbeispiels näher erläutert. Es zeigen:
Fig. 1 ein schematisches Blockschaltbild der erfindungsgemäßen Vorrichtung,
Fig. 2 die Darstellung eines Allpaß-Filters,
Fig. 3 im Blockschaltbild die Hintereinanderschaltung mehrerer Allpaß-Filter-Berechnungen und
Fig. 4 eine schematische Darstellung des Tonsignal-Speichers.

Bei der Hall-Vorrichtung der Fig. 1 wird ein analoges Tonsignal über einen Eingang 1 einer Emphasis-Schaltung EM zugeführt, die eine Höhenanhebung und eine Baßabschwächung erzeugt, um bei allen Frequenzen dieses analogen Eingangssignals bei den jeweils zu erwartenden Maximalamplituden die A/D- und D/A-Wandiergenauigkeit auszunutzen. Das analoge Tonsignal wird danach einer Compressor Schaltung Co zugeführt, in welcher das Tonsignal zwischen -30 dB und -50 dB und 10 dB zwecks physiologischer Anpassung komprimiert wird. Es folgt ein Filterkreis F1, der einen sechspoligen Tschebyschev-Tiefpaß zur Erfüllung der Bedingung des Abtasttheorems (Bandbegrenzung) aufweist. Es folgt ein Abtast- und Haltekreis SH und ein Analog-digital-Wandler AD. Der Abtast- und Haltekreis SH sorgt dafür, daß während der A/D-Wandlung ein stabiles Signal am A/D-Wandler-Eingang vorhanden ist. Die Wandlung erfolgt mit einem 12 bit-Baustein bei einer Taktfrequenz von beispielsweise 10 kHz.

Zur Verarbeitungseinheit 2 gehört ein Mikroprozessor MP, dem ein Programm-Speicher PM zugeordnet ist, und ein Tondaten-Speicher SM. Als Programm-Speicher kann beispielsweise ein 2k x 8 ROM, als Tondaten-Speicher ein 8k x 8 RAM verwendet werden.

Ausgangsseitig ist ein Digital-Analog-Wandler DA vorgesehen, der wiederum ein 12 bit-Baustein ist. Es folgt eine Deemphasisschaltung DE, die die Wirkung der Emphasisschaltung EM kompensiert, so daß der Gesamtfrequenzgang linear wird. Es schließt sich ein Filterkreis F2 an, der wegen des Abtasttheorems einen sechspoligen Tschebyschev-Tiefpaß bei 4 kHz aufweist. Um das verbleibende Quantisierungsrauschen nach dem Ausklingen des Halls zu unterdrücken, ist eine Squelch-Schaltung SC vorgesehen, an welche die Ausgangsleitung 3 für das analoge Tonsignal anschließt.

Der Mikroprozessor MP besitzt acht Datenanschlüsse D, die mit einem 8 bit-Datenbus 4 verbunden sind. Dieser Datenbus ist mit dem Analog-Digital-Wandler AD, dem Digital-Analog-Wandler DA, dem Tondaten-Speicher SM und dem Programm-Speicher PM verbunden und führt daher nicht nur Programmsignale sondern dient auch als Tondaten-Leitung vor, bei und nach der Verarbeitung. Ferner gibt es zwölf Adressenanschlüsse A, die über einen 12 bit-Adressenbus 5 mit dem Programm-Speicher PM und dem Tonsignal-Speicher SM verbunden ist. Die Steueranschlüsse C sind über einen Steuerbus 6 mit dem Abtast- und Haltekreis SH, dem Analog-Digital-Wandler AD, dem Digital-Analog-Wandler DA, dem Programm- Speicher PM und dem Tondaten-Speicher SM verbunden. Aus Vereinfachungsgründen sind außerdem vorgesehene Decoder oder Schnittstellen nicht eingezeichnet. Der Mikroprozessor MP hat eine interne 16 bit-Verarbeitung und kann beispielsweise mit einer internen Rechengeschwindigkeit von 2 MHz betrieben werden. Er besitzt ferner eine Fortschaltvorrichtung 7, um verschiedene Hall-Programme aus dem Programm-Speicher PM wirksam werden zu lassen. Zu diesem Zweck ist ein Rückstell-Anschluß R und ein Weiterschalt-Anschluß I vorgesehen. Wird an den Rückstell-Anschluß R ein Impuls gelegt, wird aus einem Programmzyklus das erste Programm angesteuert. Jedesmal wenn an den Weiterschalt-Anschluß I ein Impuls gelegt wird, wird auf das nächstfolgende Programm des Zyklus weitergeschaltet.

Die Fig. 2 und 3 erläutern, wie die im Analog-Digital-Wandler AD gewonnenen digitalen Tondaten in der Verarbeitungseinheit 2 behandelt werden. Fig. 2 zeigt den Berechnungsvorgang für ein Allpaß-Filter. Fig. 3 zeigt, daß vier derartige Filter-Berechnungen hintereinander durchgeführt werden.

Fig. 2 soll andeuten, daß ein zutretendes digitalesTonsignal s1 in Form digitaler Tondaten und ein verzögertes Tonsignal s2 durch Addition A1 zu einem Summensignal s3 addiert werden. Das verzögerte Signal s2 wird durch Multiplikation V1 eines Signals s4 mit dem Faktor k erzeugt. Das Signal s4 wird dem Tondaten-Speicher SM unter einer Adresse z-ⁿ entnommen. n gibt an, um wieviel Wandler-Arbeitstakte früher das Tonsignal s3 in den Speicher SM eingeschrieben worden ist. Das verzögerte Signal s4 wird einer Addition A2 mit einem Signal s5 unterworfen, das durch Multiplikation V2 des Signals s3 mit dem Faktor -k erzeugt wurde. Das austretende Summensignal s6 wird dann weiterverarbeitet.

Fig. 3 zeigt, daß bei der hintereinander erfolgenden Berechnung von 4 solchen Allpaß-Filtern der Verstärkungsfaktor k immer den gleichen Wert 0,75 hat. Dieser wird beispielweise dadurch gewonnen, daß die jeweiligen Tondaten um eine Binärstelle und nochmals um eine Binärstelle verschoben werden (was jeweils einer Multiplikation mit dem Faktor 0,5 entspricht) und die beiden verschobenen Werte alsdann summiert werden. Die Verzögerungszeiten entsprechen hier n = 1285, 1120, 550 und 450 Arbeitstakten.

Auf diese Weise ergibt sich bei einer Taktzeit der Wandler AD und DA von 0,1 ms eine Hallzeit von etwa 3 s. Durch Wahl anderer Kenngrößen läßt sich die Hallzeit zwischen 0,1 und 5 s einstellen, so daß alle sinnvollen Hallzeiten, die heute üblicherweise in der Musik eingesetzt werden, mit diesem System erzielt werden können.

Fig. 4 zeigt im Bereich I schematisch diejenigen Adressen, unter denen im Speicher SM Tondaten abgespeichert werden können. Beispielsweise gehen diese Adressen von 00000 bis 11111. Im Bereich II ist dieser Speicher noch einmal mit denselben Adressen dargestellt, der dieselben Adressen aufweist. Eine Basiszahl B, die vor der Adresse eine weitere Stelle besitzt, wird in Richtung des Pfeiles x fortgeschaltet. Durch Substraktion mit fest eingegebenen Werten sind mit der Basiszahl B mehrere Hilfszahlen H" H₂ und H₃ verknüpft, welche daher die gleiche Fortschaltung wie die Basiszahl erfahren. Die Basiszahl B wird bis zum doppelten Speicherinhalt, d.h. bis ans Ende des Bereichs 11, gezählt. Da als Adresse aber jeweils die Basis- bzw. Hilfszahl ohne die erste Binärstelle dient, (unvollständige Dekodierung), werden die digitalen Tondaten lediglich aus dem tatsächlich vorhandenen Speicher abgerufen, egal ob der Mikroprozessor den Bereich oder II adressiert. Es wird daher nur eine geringe Arbeitskapazität des Mikroprozessors für die Adressenverwaltung benötigt.

Das Ausführungsbeispiel arbeitet mit Werten, wie sie bei handelsüblichen Mikroprozessoren verwirklicht werden können. So weit neuere Mikroprozessoren höhere Taktfrequenzen haben, lassen sich auch Multiplikationen durchführen, bei denen das Verschieben und Addieren mehr Schritte erfordert oder mehr als vier Allpaß-Filter-Berechnungen nacheinander durchgeführt werden. Die Multiplikationen umfassen auch solche Maßnahmen, bei denen verschobene Signale nicht durch Summation sondern durch Subtraktion addiert werden, beispielsweise vom Ursprungssignal.

## Patentansprüche

1. Vorrichtung zur Erzeugung von Hall für analoge Tonsignale, mit einem A/D-Wandler zur Umwandlung der analogen Tonsignale in digitale Tondaten, einer Verarbeitungseinheit zur Behandlung der digitalen Tondaten, einem D/A-Wandler zur Rückwandlung der behandelten digitalen Tondaten und einem die Vorrichtung steuernden Mikroprozessor, wobei die Verarbeitungseinheit einen Tondaten-Speicher und ein 16-Bit-Rechner für Additionen und Multiplikationen aufweist, die mit Leitungen für die digitalen Tondaten verbunden sind, dadurch gekennzeichnet, daß die Wandler (AD, DA) für die Verarbeitung von 12-oder 14-Bit-Tondaten ausgelegt sind und daß der steuernde Mikroprozessor (MP) mit den Leitungen (4) für die digitalen Tondaten verbunden, für eine interne 16-Bit-Verarbeitung ausgelegt und als Rechner für Allpaß-Berechnungen verwendet ist. der Multiplikationen, die auf bestimmte Werte beschränkt sind, die sich aus ganz wenigen Schritten ergeben, wie 0,5, 0,625, 0,75, 0,875, durch Verschieben und gegebenenfalls Addieren von Digitalwerten ausführt.

2. Vorrichtung nach Anspruch 1, dadurch gekennzeichnet, daß der Mikroprozessor (MP) Anschlüsse für 8 Tondaten-Leitungen aufweist.

3. Vorrichtung nach Anspruch 1 oder 2, dadurch gekennzeichnet, daß der Mikroprozessor (MP) zum Abruf verschiedener Hall-Programme aus einem Programmspeicher (MP) mit einer Fortschaltvorrichtung (7) versehen ist, die einen Rückstell-Anschluß (R), der zur Ansteuerung des ersten Programms dient, und einen Weiterschalt-Anschluß (I), der zur Ansteuerung des jeweils nächsten Programms dient, aufweist.

4. Vorrichtung nach einem der Ansprüche 1 bis 3, dadurch gekennzeichnet, daß im Eingangskreis der analogen Tonsignale eine Kompressorschaltung (CO) zur physiologischen Anpassung des Hallsignals vorgesehen ist.

5. Vorrichtung nach einem der Ansprüche 1 bis 4, dadurch gekennzeichnet, daß im Eingangskreis der analogen Tonsignale eine Emphasisschaltung (EM) und im Ausgangskreis der analogen Tonsignale eine diese Emphasis kompensierende Deemphasisschaltung (DE) vorgesehen ist.

6. Vorrichtung nach einem der Ansprüche 1 bis 5, dadurch gekennzeichnet, daß im Ausgangskreis der analogen Tonsignale eine Squelch-Schaltung (SC) zur Unterdrückung kleinster Amplituden vorgesehen ist.

7. Verfahren zum Betrieb einer Hallerzeugungsvorrichtung, bei dem unter Verwendung der Vorrichtung nach einem der Ansprüche 1 bis 6 jeweils mehrere Allpaß-Filter-Berechnungen unter Multiplikation mit einem Verstärkungsfaktor kleiner als 1 erfolgen, dadurch gekennzeichnet, daß alle Multiplikationen mit demselben Verstärkungsfaktor (R) erfolgen.

8. Verfahren nach Anspruch 7, dadurch gekennzeichnet, daß die Multiplikationen mit dem Verstärkungsfaktor 0,75 erfolgen.

9. Verfahren nach einem der Ansprüche 7 oder 8, dadurch gekennzeichnet, daß vier Allpaß-Filter-Berechnungen nacheinander erfolgen.

10. Verfahren nach einem der Ansprüche 7 bis 9, dadurch gekennzeichnet, daß die nacheinander am A/D-Wandler auftretenden digitalen Tondaten unter zyklisch wiederkehrenden Adressen in den Tondaten-Speicher eingelesen werden, die Adressen der für die einzelnen Allpaß-Filterbe- . rechnungen aufzurufenden Tondaten durch eine fortschaltbare Basiszahl bzw. sich hiervon durch fest eingegebene Subtraktionswerte unterscheidende Hilfszahlen bestimmt werden, die Basiszahl zyklisch bis zur doppelten Adressenzahl es Tondaten-Speichers fortgeschaltet wird und als Adressen die um die erste Binär-Stelle verkürzten Basis- bzw. Hilfszahlen verwendet werden (unvollständige Dekodierung).

## Claims

1. Device for generating reverberation for analog audio signals, comprising an A/D converter for converting the analog audio signals into digital audio signals, a processing unit for processing the digital audio data, a D/A converter for reconverting the processed digital audio data and a microprocessor controlling the device, the processing unit exhibiting an audio data store and a 16-bit computer for additions and multiplications, which are connected to lines for the digital audio data, characterized in that the converters (AD, DA) are designed for processing 12- or 14-bit audio data and in that the controlling microprocessor (MP) is connected to the lines (4) for the digital audio data, designed for internal 16-bit processing and used as computer for all-pass calculations, which executes multiplications which are limited to particular values which result from very few steps such as 0.5, 0.625, 0.75, 0,875 by shifting and, if necessary, adding digital values.

2. Device according to Claim 1, characterized in that the microprocessor (MP) exhibits connections for 8 audio data lines.

3. Device according to Claim 1 or 2, characterized in that the microprocessor (MP) is provided, for the pupose of calling up various reverberation programs from a program memory (MP), with a stepping device (7) which exhibits a reset connection (R) which is used for activating the first program, and an incrementing connection (I) which is used for activating the next program in each case.

4. Device according to one of Claims 1 to 3, characterized in that a compressor circuit (CO) for the physiological adaptation of the reverberation signal is provided in the input circuit of the analog audio signals.

5. Device according to one of Claims 1 to 4, characterized in that an emphasis circuit (EM) is provided in the input ccircuit of the analog audio signals and a deemphasis circuit (DE) compensating this emphasis is provided in the output circuit in the analog audio signals.

6. Device according to one of Claims 1 to 5, characterized in that a squelch circuit (SC) for suppressing the lowest amplitudes is provided in the output circuit of the analog audio signals.

7. Method for operating a reverberation- generating device in which, using the device in accordance with one of Claims 1 to 6, several all-pass filter calculations are in each case performed by multiplication with an amplification factor of less than 1, characterized in that all multiplications are performed with the same amplification factor (R).

8. Method according to Claim 7, characterized in that the multiplications are performed with the amplification factor 0.75.

9. Method according to one of Claims 7 or 8, characterized in that four all-pass filter calculations are performed successively.

10. Method according to one of Claims 7 to 9, characterized in that the digital audio data successively occurring at the A/D converter are read into the audio data memory under cyclically recurring adresses, the addresses of the audio data to be called up for the individual all-pass filter calculations are determined by an incremental base number or auxiliary numbers differing from this by means of permanently entered subtraction values, the base number is cyclically incremented up to the doubled address number of the audio data memory and the base or auxiliary numbers shortened by the first binary digit are used as addresses (incomplete decoding).

## Revendications

1. Dispositif pour engendrer la réverbération de signaux tonals analogiques comprenant un convertisseur analogique - numérique prévu pour la conversion des signaux tonals analogiques en données tonales numériques, une unité de traitement des données tonales numériques, un convertisseur numérique-analogique prévu pour la conversion inverse des données tonales numériques traitées et un microprocesseur commandant le dispositif, l'unité de traitement présentant une mémoire pour les données tonales et un calculateur à 16 bits pour des additions et des multiplications qui sont connectés à des lignes pour les données tonales numériques, caractérisé en ce que les convertisseurs (AD, DA) sont conçus pour le traitement de données tonales de 12 ou 14 bits et en ce que le microprocesseur de commande (MP) est connecté aux lignes (4) des données tonales numériques, est conçu pour un traitement interne à 16 bits et est utilisé comme calculateur pour calculs à toutes les fréquences, qui effectue, par décalage, des multiplications de valeurs numériques, qui sont limitées à des valeurs déterminées, ces dernières étant obtenues à partir de très peu d'incréments, comme 0,5; 0,625; 0,75; 0,875, et, éventuellement, des additions de valeurs numériques.

2. Dispositif suivant la revendication 1, caractérisé en ce que le microprocesseur (MP) présente des connexions pour 8 lignes de données tonales.

3. Dispositif suivant l'une ou l'autre des revendications 1 et 2, caractérisé en ce que le microprocesseur (MP) est pourvu, pour l'appel de différents programmes de réverbération depuis une mémoire de programmes (MP), d'un dispositif d'avancement (7) qui présente une connexion de rappel (R) servant à la sélection du premier programme, et une connexion de progression (I) servant à la sélection du programme suivant éventuel.

4. Dispositif suivant l'une des revendications 1 à 3, caractérisé en ce qu'un montage de compresseur (CO) pour l'adaptation physiologique du signal de réverbération est prévu dans le circuit d'entrée des signaux tonals analogiques.

5. Dispositif suivant l'une des revendications 1 à 4, caractérisé en ce qu'un circuit d'exagération (EM) est prévu dans le circuit d'entrée des signaux tonals analogiques et un circuit d'atténuation (DE) compensant cette exagération dans le circuit de sortie des signaux tonals analogiques.

6. Dispositif suivant l'une des revendications 1 à 5, caractérisé en ce qu'un montage de filtre d'arrêt du bruit (SC) est prévu dans le circuit de sortie des signaux tonals analogiques pour la suppression des plus petites amplitudes.

7. Procédé pour la mise en oeuvre d'un dispositif de réverbération du son, dans lequel, par l'utilisation du dispositif suivant l'une des revendications 1 à 6, plusieurs calculs par filtres à toutes les fréquences ont lieu sous la forme d'une multiplication par un facteur d'amplification inférieur à 1, caractérisé en ce que toutes les multiplications se font par le même facteur d'amplification (K).

8. Procédé suivant la revendication 7, caractérisé en ce que les multiplications se font par le facteur d'amplification 0,75.

9. Procédé suivant l'une ou l'autre des revendications 7 et 8, caractérisé en ce que quatre calculs par filtres à toutes les fréquences se font consécutivement.

10. Procédé suivant l'une des revendications 7 à 9, caractérisé en ce que les données tonales numériques apparaissant consécutivement sur le convertisseur analogique-numérique sont lues dans la mémoire de données tonales à des adresses revenant cycliquement, en ce que les adresses des données tonales à appeler pour les différents calculs par filtres à toutes les fréquences sont déterminées par un nombre de base pouvant être avancé, respectivement par des nombres auxiliaires se différenciant de celui-ci par des valeurs soustractives introduites une fois pour toutes, en ce que le nombre de base est avancé cycliquement jusqu'au double du nombre d'adresses de la mémoire de données tonales et en ce que des nombres de base, et respectivement des nombres auxiliaires, tronqués vers le premier bit, sont utilisés comme adresses (décodage incomplet).
